# EUROPÄISCHE PATENTSCHRIFT

(11) **EP 2 078 609 B1**
(45) Veröffentlichungstag und Bekanntmachung des Hinweises auf die Patenterteilung: **27.04.2011**
(21) Anmeldenummer: 09000168.6
(22) Anmeldetag: 08.01.2009
(51) Int. Cl.: B41F 7/32

(54) **Dezentrales Reinigungssystem**
Decentralised cleaning system
Système de nettoyage décentralisé

(30) Priorität: 08.01.2008 DE 102008003447
(43) Veröffentlichungstag der Anmeldung: 15.07.2009
(73) Patentinhaber: technotrans AG, 48336 Sassenberg (DE)
(72) Erfinder: Harig, Andreas, 32832 Augustdorf (DE); Bartmann, Walter, 59320 Ennigerloh (DE); Gdanitz, Ingo, 49082 Osnabrück (DE)
(74) Vertreter: Müller-Boré & Partner Patentanwälte

(56) Entgegenhaltungen:
- EP-A- 1 591 244
- DE-A1- 4 038 021
- DE-A1- 10 061 870
- DE-A1- 19 812 034

## Beschreibung

Die Erfindung betrifft eine Anordnung an einer Druckmaschine mit einer Prozessfluidreinigungsvorrichtung, insbesondere einer Feuchtmittelreinigungsvorrichtung an einer Offsetdruckmaschine, eine Druckmaschine mit einer solchen Anordnung ein kombiniertes Prozessfluidreinigungs- und Aufbereitungsgerät und ein Verfahren zur Reinigung von Prozessfluid insbesondere von Feuchtmittel.

Im Stand der Technik finden Feuchtwerke in Offsetdruckmaschinen Anwendung. Aufgabe des Feuchtwerks ist es, ein Feuchtmittel gleichmäßig auf die Druckplatte einer Offsetdruckmaschine aufzutragen. Dabei wird das Feuchtmittel z.B. über einen Wasserkasten, Düsen oder in ähnlicher Weise auf eine erste Walze aufgetragen. Ein Wasserfilm wird von der Walze in der Regel über verschiedene andere Walzen möglichst gleichmäßig auf die Druckplatte der Druckmaschine aufgetragen.

Überschüssiges Feuchtmittel wird normaler Weise aufgefangen, gereinigt, aufbereitet und dem Feuchtwerk erneut zugeführt.

Da im Betrieb eine Verunreinigung des Feuchtmittels z.B. durch Farbbestandteile und Papierstaub auftreten kann, wird das verschmutzte Feuchtmittel in der Regel z.B. durch Filterung gereinigt.

Die DE 100 61 870 A1 offenbart ein Reinigungssystem, bei dem eine Förderpumpe Feuchtwasser aus einem Zwischenspeicher entnimmt und das Feuchtwasser in eine Reinigungseinheit pumpt. In der Reinigungseinheit ist eine weitere Pumpe vorgesehen, welche das Feuchtwasser durch einen Druckfilter presst. Gemäß der Offenbarung dieser Druckschrift wird der gesamte Feuchtwasserstrom durch die Reinigungseinheit geführt. Eine derartige Reinigungseinheit muss daher eine gewisse Größe aufweisen und ist verhältnismäßig teuer herzustellen.

Demgegenüber ist eine Reinigungseinheit bekannt, bei der das Feuchtwasser aus einem zentralen Tank, aus dem die Druckwerke einer Druckmaschine gespeist werden, mittels einer Pumpe gefördert und durch verschiedene Reinigungsvorrichtungen geleitet wird. Das gereinigte Feuchtwasser wird nach der Reinigung wieder in den zentralen Tank zurückgeführt. Die offenbarte Vorrichtung weist den Nachteil auf, dass das Feuchtwasser über einen Ablauf aus dem zentralen Tank gefördert werden muss, der regelmäßig in einem bestimmten Bereich des zentralen Tanks angeordnet ist und daher nur in diesem bestimmten Bereich Feuchtwasser entnimmt, so dass Feuchtwasser aus anderen Bereichen in dem zentralen Tank anteilig in geringerem Maße durch die Reinigungsvorrichtung geführt und daher nicht gereinigt wird. Dies trifft zum Beispiel auf das Feuchtwasser im Bereich eines Feuchtwasserspiegels im zentralen Tank zu, da der Ablauf in der Regel deutlich unterhalb des Feuchtwasserspiegels angeordnet ist.

Figur 1 zeigt eine schematische Darstellung einer Feuchtmittelreinigungs- und Aufbereitungsanlage, wie sie üblicherweise im Stand der Technik bei Druckmaschinen Verwendung findet. Dabei wird eine Reihe von einzelnen Aufbereitungsgeräten A gezeigt, die jeweils einem Druckwerk D der Druckmaschine zugeordnet sind. Ferner gezeigt sind eine zentral vorgesehene Reinigungsanlage R in deren Inneren ein schematisch dargestellter Setztank S, in dem sich Schwebeteile absetzen und im Rahmen einer Vorreinigung vom Feuchtmittel getrennt werden, und eine Querstromfiltereinheit Q gezeigt sind.

Da es sehr aufwändig und teuer ist, derartige Reinigungsanlagen R mit einer Reinigungsleistung herzustellen, welche dem gesamten bzw. dem gesamten zu reinigenden Feuchtmittelstrom entspricht, werden herkömmliche Anordnungen an Druckmaschinen mit Reinigungsanlagen R versehen, die nur eine deutlich geringere Reinigungsleistung aufweisen. Feuchtmittel, welches an der Druckmaschine anfällt und nicht gleich gereinigt werden kann, wird in einem Prozessfluidpufferspeicher P zwischengelagert und in Druckpausen gereinigt.

Das gereinigte Feuchtmittel wird in der in Figur 1 dargestellten Anlage nach der Reinigung einem Prozessfluidzwischenspeicher Z zugeleitet und dort gespeichert, bis es im nächsten Druckvorgang wieder verwendet wird. Ein Prozessfluidpufferspeicher P weist daher mindestens ein Volumen auf, das gleich oder größer ist als das Produkt aus Zeit der Betriebsdauer multipliziert mit der Volumenstromdifferenz aus dem gesamten zu reinigendem Feuchtmittelstrom und der Reinigungsleistung der angeschlossenen Reinigungsanlage. Auch der Prozessmittelzwischenspeicher Z weist herkömmlich dieses Volumen auf, Er kann jedoch etwas kleiner ausfallen oder weggelassen werden, wenn das gereinigte Feuchtmittel teilweise oder gänzlich in den einzelnen Aufbereitungsanlagen A aufgenommen wird.

Leitungsverbindungen L leiten von nicht näher dargestellten Auffangvorrichtungen an den Druckwerken den Feuchtmittelstrom in den Prozessfluidpufferspeicher P und vom Prozessmittelzwischenspeicher Z zurück zu den Druckwerken D.

Die EP 1 591 244 A2 beschreibt ein Verfahren zur Reinigung des Feuchtmittels einer Druckmaschine mit einem automatisch eintleerenden Separator, der die Schmutzpartikel und Ölreste vom Feuchtmittel abtrennt und als Schmutz- und Feuchtmittelgemisch einem Schmutz- und Feuchtmittelbehälter zuführt und das verbleibende Feuchtmitel in einen Feuchtmittelsammelbehälter einleitet, wobei das Schmutz- und Feuchtmittelgemisch in dem Schmutz- und Feuchtmittelbehälter zum schichtweisen Absetzen gebracht wird und wobei die das Feuchtmittel enthaltende Schicht durch einen Überlauf in den Feuchtmittelsammelbehälter überführt wird. Dabei weist eine Vorrichtung einen Feuchtmitteltank aus dem über eine Leitung mit Hilfe einer Pumpe Feuchtmittel abgezogen und einem Zentrifugal Separator zugeleitet wird. Der Separator ist über getrennte Leitungen mit einem Feuchtmittelsammelbehälter und einem Schmutz- und Feuchtmittelbehälter verbunden. Gereinigtes Feuchtmittel wird direkt in den Feuchtmittelsammelbehälter und im Separator separiertes Schmutzpartikel-Feuchtmittelgemisch wird in den Schmutz- und Feuchtmittelbehälter geleitet. Der Feuchtmittelsammelbehälter ist über eine Leitung mit dem Feuchtmitteltank verbunden, so dass das gereinigte Feuchtmittel zurück in den Feuchtmitteltank gepumpt werden kann. In der Druckschrift wird erwähnt, dass der Feuchtmitteltank mit einem Druckwerk einer Druckmaschine verbunden ist, so dass dem Druckwerk Feuchtmittel zugeleitet werden kann und gebrauchtes Feuchtmittel von der Druckmaschine in den Feuchtmitteltank zurückgeleitet werden kann. Einzelheiten über eine solche Anbindung werden in der Druckschrift nicht beschrieben.

In der DE 40 38 021 A1 wird eine Einrichtung zum schaumfreien Rückfördern eines Feuchtmediums aus einer Druckmaschine beschrieben. Dabei wird eine Nass-Offsetdruckmaschine mit sechs Druckwerken gezeigt. Die Feuchtwerke liegen in einem Feuchtmedium-Versorgungskreis mit einer Vorlaufleitung, die von einem Kühl- und Aufbereitungsgerät kommt und an die alle sechs Feuchtwerke angeschlossen sind. Für den Rücklauf des Feuchtmediums können zwei zu dem Kühl- und Aufbereitungsgerät zurückführende Rücklaufleitungen vorgesehen werden. Diese Rücklaufleitungen münden in einen strömungsberuhigten Vorratsbehälter. Von dem Vorratsbehälter führt eine Leitung durch einen Filter und eine sich daran anschließende Kühlstrecke. Der Vorratsbehälter wird über das Kühlaggregat gekühlt.

Die DE 100 61 870 A1 beschreibt ein Verfahren und eine Vorrichtung zur Filtration von Feuchtmittel, das von einer Förderpumpe aus einem Feuchtmittelbehälter einer Druckmaschine chargenweise durch eine Leitung weitergefördert wird. In dem Zusammenhang wird ein Feuchtmittelkreislauf beschrieben, der mehrere Feuchtwerke umfasst. Dabei wird den Feuchtwerken frisches Feuchtmittel aus einer Aufbereitungseinheit zugeführt, das über einen Überlauf in einen Zwischenbehälter fließt. Aus dem Zwischenbehälter wird immer dann, wenn der Flüssigkeitsspiegel des Feuchtmittels im Zwischenbehälter einen vorgegebenen maximalen Füllstand übersteigt, Feuchtmittel über eine Pumpe durch eine Filtereinheit zur Aufbereitungseinheit gepumpt. Wenn der Flüssigkeitsspiegel des Feuchtmittels im Zwischenbehälter unter einen vorgegebenen minimalen Füllstand sinkt, wird die Pumpe wieder abgeschaltet.

Die DE 198 12 034 A1 beschreibt einen Medienkreislauf mit einem Kasten, in den eine Dosierwalze eines Feuchtwerks eintaucht, wobei die Dosierwalze über eine Auftragswalze mit dem Druckformzylinder in Wirkverbindung steht. Der Kasten ist mit einer Ablaufleitung ausgestattet und im Kasten ist ein Überlaufsystem angeordnet. Die Ablaufleitung mündet in einen Vorratsbehälter, aus dem der Kasten wiederum über eine Zulaufleitung mit Prozessfluid versorgt wird. Der Vorratsbehälter dient der Bevorratung und der Kühlung des Mediums.

Es ist noch eine Vielzahl von anderen Vorrichtungen bekannt, welche dazu bestimmt sind, allgemeine Probleme zu lösen oder Detaillösungen anzubieten. Im Stand der Technik existiert keine bestimmte generelle Richtung, die verschiedenen Lösungsvorschlägen gemeinsam ist. Die technische Entwicklung betreffend die Feuchtmittelversorgung von Druckmaschinen ist noch nicht abgeschlossen.

Dabei stellt in der Druckindustrie, insbesondere im Offsetdruck, der Einsatz von Feuchtmitteln, welche einen Alkoholbestandteil aufweisen, ein Problem dar, da derartige Zusätze als gesundheits- und umweltschädlich gelten. Ein Ziel der Entwicklung ist daher, den Alkoholbestandteil im Feuchtmittel und/oder den Feuchtmittelverbrauch zu reduzieren, was den Nachteil hat, dass Feuchtmittel mit reduziertem Alkoholanteil stärker zu Verschmutzungen aufgrund von Mikroorganismen neigen.

Außerdem fallen im Betrieb größere Mengen an Feuchtmittel an, welche in bestimmten Zeitabständen erneuert werden müssen, insbesondere wenn diese Verschmutzungen aufweisen. Die mit einer Entsorgung und Erneuerung verbundenen Kosten sind erheblich, so dass bereits geringfügige Verbesserungen der Feuchtmittelversorgung wirtschaftlich sinnvoll sind.

### Aufgabe

Es ist eine Aufgabe der Erfindung, eine Anordnung an einer Druckmaschine, Komponenten einer solchen Anordnung, eine Druckmaschine mit einer solchen Anordnung und ein Verfahren zur Bemessung und zum Betrieb einer solchen Anordnung zu schaffen, wobei durch die Anordnung ein geringer Prozessmittelverbrauch gewährleistet wird und Verunreinigung im Prozessfluid vermieden oder reduziert werden.

### Lösung der Aufgabe

Die Aufgabe wird durch die Vorrichtungen und das Verfahren gemäß den nebengeordneten Ansprüchen gelöst. Vorteilhafte Ausführungsformen sind in den Unteransprüchen offenbart.

Ein erster Aspekt der Erfindung betrifft eine Anordnung an einer Druckmaschine, wobei die Anordnung einen ersten Prozessfluidzulauf, einen ersten Prozessfluidablauf und eine erste Prozessfluidreinigungsvorrichtung aufweist, die einem ersten Druckwerk der Druckmaschine zugeordnet sind, wobei der erste Prozessfluidzulauf derart gestaltet ist, dass das erste Druckwerk im Betrieb der Druckmaschine über den ersten Prozessfluidzulauf mit einem ersten Prozessfluidzustrom versorgbar ist, wobei der erste Prozessfluidablauf derart gestaltet ist, dass das gesamte am ersten Druckwerk im Betrieb der Druckmaschine anfallende zu reinigende Prozessfluid in Form eines ersten Prozessfluidabstroms über den ersten Prozessfluidablauf der ersten Prozessfluidreinigungsvorrichtung zuführbar ist, wobei die erste Prozessfluidreinigungsvorrichtung eine Reinigungsleistung aufweist, welche gleich oder größer ist als der erste Prozessfluidabstrom und wobei die erste Prozessfluidreinigungsvorrichtung und der Prozessfluidzulauf derart miteinander in Verbindung stehen, dass der in der ersten Prozessfluidreinigungsvorrichtung gereinigte erste Prozessfluidabstrom in den ersten Prozessfluidzulauf rezirkulierbar ist,
wobei die Anordnung einen zweiten Prozessfluidzulauf, einen zweiten Prozessfluidablauf und eine zweite Prozessfluidreinigungsvorrichtung aufweist, die einem zweiten Druckwerk der Druckmaschine zugeordnet sind, wobei der zweite Prozessfluidzulauf derart gestaltet ist, dass das zweite Druckwerk im Betrieb der Druckmaschine über den zweiten Prozessfluidzulauf mit einem zweiten Prozessfluidzustrom versorgbar ist, wobei der zweite Prozessfluidablauf derart gestaltet ist, dass das gesamte am zweiten Druckwerk im Betrieb der Druckmaschine anfallende zu reinigende Prozessfluid in Form eines zweiten Prozessfluidabstroms über den zweiten Prozessfluidablauf der zweiten Prozessfluidreinigungsvorrichtung zuführbar ist, wobei die zweite Prozessfluidreinigungsvorrichtung eine Reinigungsleistung aufweist, welche gleich oder größer ist als der zweite Prozessfluidabstrom und wobei die zweite Prozessfluidreinigungsvorrichtung und der zweite Prozessfluidzulauf derart miteinander in Verbindung stehen, dass der in der zweiten Prozessfluidreinigungsvorrichtung gereinigte zweite Prozessfluidabstrom in den zweiten Prozessfluidzulauf rezirkulierbar ist.

Das gesamte am ersten Druckwerk im Betrieb der Druckmaschine anfallende zu reinigende Prozessfluid umfasst im Wesentlichen das gesamte am ersten Druckwerk anfallende verschmutze Prozessfluid. Unberücksichtigt bleiben Fluidströme, welche in der Maschine verbraucht werden, Leckageströme oder Fluidströme, die an der Prozessfluidreinigungsvorrichtung vorbeigeleitet und ohne Reinigung rezirkuliert werden. Eine Prozessfluidreinigungsvorrichtung bezeichnet eine Vorrichtung in der Verunreinigung des Prozessfluids, insbesondere eines Feuchtmittels, welche z.B. durch Farbbestandteile und Papierstaub auftreten kann, beseitigt werden. Dazu wird das verschmutzte Feuchtmittel z.B. durch Filterung in der Prozessfluidreinigungsvorrichtung gereinigt. Eine derartige Prozessfluidreinigungsvorrichtung umfasst bevorzugt einen Separator und/oder einen Querstromfilter und/oder eine Filtereinheit mit austauschbaren Filtern und/oder ein Kaskadensystem. Die Reinigungsleistung, die auch Reinigungskapazität genannt werden könnte, bezeichnet dabei das Prozessfluidvolumen oder die Prozessfluidmasse, welches von der Prozessfluidreinigungsvorrichtung pro Zeiteinheit gereinigt werden kann. In anderen Worten ist die Reinigungsleistung bzw. Reinigungskapazität der Prozessfluidreinigungsvorrichtung derart bemessen, dass der erste Prozessfluidabstrom (auch Fluidströme bezeichnen Volumen oder Masse pro Zeiteinheit) durch die Prozessfluidreinigungsvorrichtung im Wesentlichen in Echtzeit reinigbar ist. Die Reinigungskapazität der ersten Reinigungsvorrichtung ist daher im Wesentlichen gleich oder größer als das verschmutzte Prozessfluidvolumen das am ersten Druckwerk im Betrieb der Druckmaschine pro Zeiteinheit anfällt. Bei einer Reinigungsleistung der ersten Reinigungsvorrichtung, die geringfügig kleiner ausgelegt ist als der anfallende erste Prozessfluidabstrom, kann der überschüssige Teil des Prozessfluids bevorzugt in einer Auffangwanne des Feuchtwerks, in einem Trennbehälter der Reinigungsvorrichtung oder in anderen Behältern zwischengespeichert werden. So können z.B. kleinere Spitzen des Prozessfluidabstroms ausgeglichen werden. Als bevorzugt wird jedoch eine Anordnung angesehen, die so ausgelegt ist, dass der anfallende Prozessfluidabstrom einschließlich möglicher Spitzenströme in Echtzeit gereinigt werden kann. Die anfallende verschmutzte Fluidmenge pro Zeiteinheit ist demnach im Wesentlichen gleich oder kleiner als die von der ersten Prozessfluidreinigungsvorrichtung pro Zeiteinheit reinigbaren Fluidmenge.

Der gereinigte Prozessfluidstrom wird rezirkuliert und dem ersten Prozessfluidzulauf zur Verfügung gestellt. Dabei werden die derart definierten Fluidströme als Ableitung des Fluidvolumens oder der Fluidmasse nach der Zeit angesehen oder bezeichnen zumindest nur über kurze Zeiträume einer Druckmaschinenbetriebsdauer gemittelte Volumina oder Massen. Durch diese Anordnung kann eine dezentrale Prozessfluidreinigung bereitgestellt werden, bei der große, zentral vorgesehene Speicherbehälter (z.B. zur Zwischenspeicherung des verunreinigten und/oder gereinigten Prozessfluids) und eine entsprechende Verrohrungen vermieden werden können. Die Formulierung "in den ersten Prozessfluidzulauf rezirkulierbar" ist derart zu verstehen, dass die beschriebene Anordnung bevorzugt ein Kreislauf ist, in dem Sinn, dass das im Kreislauf befindliche Prozessfluid, bevorzugt Feuchtmittel, soweit es nicht verbraucht wird im Betrieb fortlaufend zirkuliert wird. Eine derartige "Rezirkulation in den ersten Prozessfluidzulauf" kann direkt erfolgen, z.B. wenn zwischen der ersten Prozessfluidreinigungsvorrichtung und dem ersten Druckwerk keine Prozessfluidaufbereitungsgerät vorgesehen ist, oder das Feuchtmittel kann an einer anderen Stelle in den Kreislauf derart rückgeführt werden, dass das Feuchtmittel auf seinem nachfolgenden Weg in den Prozessfluidzulauf gelangt, z.B. über ein weiter unten beschriebenes Prozessfluidaufbereitungsgerät. Der Kreislauf ist im Fall eines Feuchtmittelkreislaufs bevorzugt ein offener Kreislauf. Das bedeutet, dass ein Anteil des Feuchtmittels z.B. über die Befeuchtung beim Druckvorgang in den Druckprozess überführt werden kann und dann i.d.R. nicht mehr in den Kreislauf rückführbar ist. Denkbar sind auch Verluste durch Verdunsten, Leckage oder ähnliches. Weiteres Feuchtmittel kann z.B. in der Reinigungsvorrichtung dem Kreislauf verloren gehen. Derartiges verbrauchtes Feuchtmittel wird im Kreislauf bevorzugt ersetzt.

In Bezug auf die zweiten Komponenten (zweiter Prozessfluidzulauf, zweiter Prozessfluidablauf, zweite Prozessfluidreinigungsvorrichtung, etc.) der Anordnung am zweiten Druckwerk gelten diesbezüglich und im Folgenden die in Bezug auf das erste Druckwerk gemachten Ausführungen. Die entsprechende Gestaltung der Anordnung am ersten, am zweiten Druckwerk und/oder an weiteren Druckwerken hat den Vorteil einer dezentralen Reinigung des Prozessfluids. Hierzu werden dezentrale Prozessfluidreinigungsvorrichtungen vorgesehen, welche jeweils einem einzelnen Druckwerk zugeordnet sind. Die Prozessfluidreinigungsvorrichtungen weisen bevorzugt jeweils eine Reinigungsleistung auf, welche im Wesentlichen genau so groß oder größer ist wie der verunreinigte Prozessfluidstrom des jeweiligen Druckwerks. Dabei wird bei einer Druckmaschine mit mehreren Druckwerken bevorzugt jedem Druckwerk eine Prozessfluidreinigungsvorrichtung zugeordnet, mithin erfolgt die Reinigung des Prozessfluids dezentral.

Bevorzugt ist ferner eine Ausführungsform der Anordnung, bei der die Anordnung ferner ein erstes Prozessfluidaufbereitungsgerät aufweist, wobei der erste Prozessfluidzulauf derart zwischen dem ersten Prozessfluidaufbereitungsgerät und dem ersten Druckwerk angeordnet ist, dass der erste Prozessfluidzustrom, mit dem das erste Druckwerk versorgbar ist, dem ersten Prozessfluidaufbereitungsgerät entnehmbar ist. Ein derartiges Prozessfluidaufbereitungsgerät bezeichnet ein Gerät, in dem das Feuchtmittel, welches der Feuchtmittelzufuhr zugeführt wird, bevorzugt auf seine Qualität überprüft und/oder eingestellt wird. Dies geschieht bevorzugt kontinuierlich. Der Begriff Qualität umfasst dabei bevorzugt eine Zusammensetzung des Feuchtmittels (z.B. ein Wasser-Alkohol-Verhältnis und/oder andere Bestandteile) und/oder die Temperatur und/oder die Restbelastung mit Farbpartikeln und/oder ähnlichem. Ferner ist ein derartiges Prozessfluidaufbereitungsgerät bevorzugt derart gestaltet, dass festgestellte Mängel im Prozessfluidaufbereitungsgerät behebbar sind. Z.B. können ein ungewünschtes Wasser-Alkohol-Verhältnis durch Beimengung von fehlenden Bestandteilen (in der Regel Alkohol) ausgeglichen werden, eine Abweichung von der gewünschten Temperatur kann durch eine Prozessfluidtemperierung ausgeglichen werden, etc. Ein derartiges erstes Prozessfluidaufbereitungsgerät ist bevorzugt als kompakte Baugruppe ausgestattet, welche z.B. in Form eines Geräteschranks extern am ersten Druckwerke aufstellbar ist und über Fluidleitungen mit dem Druckwerk und/oder der ersten Prozessfluidreinigungsvorrichtung verbindbar ist.

Eine weitere vorteilhafte Ausführungsform bezieht sich auf eine Anordnung, bei der die Anordnung ferner eine erste Prozessfluidrezirkulationsleitung aufweist, wobei die erste Prozessfluidrezirkulationsleitung derart zwischen der ersten Prozessfluidreinigungsvorrichtung und dem ersten Prozessfluidaufbereitungsgerät angeordnet ist, dass der in der ersten Prozessfluidreinigungsvorrichtung gereinigte erste Prozessfluidabstrom über die erste Prozessfluidrezirkulationsleitung in das erste Prozessfluidaufbereitungsgerät leitbar ist, und von dort in den Prozessfluidzulauf rezirkulierbar ist. Dabei ist die Anordnung mit der ersten Prozessfluidrezirkulationsleitung zwischen der ersten Prozessfluidreinigungsvorrichtung und dem ersten Prozessfluidaufbereitungsgerät bevorzugt derart gestaltet, dass der gereinigte erste Prozessfluidabstrom ohne externe Energiezufuhr in das erste Prozessfluidaufbereitungsgerät leitbar ist. Die Anordnung weist daher bevorzugt keine Fördervorrichtung, insbesondere keine Förderpumpe, zwischen der ersten Prozessfluidreinigungsvorrichtung und dem ersten Prozessfluidaufbereitungsgerät auf.

Vorzugsweise weist eine solche Anordnung eine Gestaltung auf, bei der die Anordnung ferner eine erste Prozessfluidrücklaufleitung aufweist, welche zwischen dem ersten Druckwerk und dem ersten Prozessfluidaufbereitungsgerät derart angeordnet ist, dass ein erster Prozessfluidteilstrom vom ersten Druckwerk direkt dem ersten Prozessfluidaufbereitungsgerät zuführbar ist. Dies kann z.B. von Vorteil sein, wenn ein Feuchtmittelkreis vorgesehen ist, über den z.B. ein Sprühfeuchtwerk mit Feuchtmittel versorgt wird. In dem Feuchtmittelkreis kann Feuchtmittel vorteilhaft unter Druck zirkulieren, so dass bevorzugt nur das benötigte Feuchtmittel in dem Sprühfeuchtwerk aus dem Feuchtmittelkreis entnommen wird und der Rest des nicht benötigten und daher nicht verunreinigten Feuchtmittels über die erste Prozessfluidrücklaufleitung zurück in das Aufbereitungsgerät geführt wird.

Bevorzugt ist ferner eine solche Anordnung, bei der das erste Prozessfluidaufbereitungsgerät und das erste Prozessfluidreinigungsgerät eine in einem ersten Gehäuse untergebrachtes erstes kombiniertes Prozessfluidreinigungs- und Aufbereitungsgerät bilden. Ein derartiges Gehäuse kann bevorzugt geschlossen um die funktionalen Bauteile ausgeführt werden und/oder mehrere Gehäuseelemente aufweisen. Ein derartiges erstes kombiniertes Prozessfluidreinigungs- und Aufbereitungsgerät ist bevorzugt als kompakte Baugruppe ausgestaltet, welche z.B. in Form eines Geräteschranks extern am ersten Druckwerke aufstellbar ist und über Fluidleitungen (bevorzugt den ersten Prozessfluidzulauf, den ersten Prozessfluidablauf und/oder die erste Prozessfluidrücklaufleitung) mit dem Druckwerk verbindbar ist. Bei dieser bevorzugten Ausführungsform ist die erste Prozessfluidrezirkulationsleitung bevorzugt im Inneren des Geräteschranks angeordnet. Eine derartige Anordnung weist z.B. den Vorteil auf, dass aufgrund der räumlichen Nähe zwischen der ersten Prozessfluidreinigungsvorrichtung und dem ersten Prozessfluidaufbereitungsgerät ein Strömungswiderstand in der ersten Prozessfluidrezirkulationsleitung besonders gering gehalten werden kann so dass eine Fördervorrichtung, insbesondere eine Förderpumpe, leicht vermieden werden kann. Zu diesem Zweck kann z.B. die erste Prozessfluidreinigungsvorrichtung bevorzugt räumlich oberhalb des ersten Prozessfluidaufbereitungsgeräts angeordnet werden.

Eine weitere vorteilhafte Ausführungsform betrifft eine solche Anordnung, bei der das erste Prozessfluidaufbereitungsgerät und das erste Prozessfluidreinigungsgerät eine gemeinsame erste Steuerung aufweisen.

Weiterhin bevorzugt ist eine Gestaltung einer Anordnung, bei der zwischen dem ersten Druckwerk und der ersten Reinigungsvorrichtung kein Prozessfluidpufferspeicher zur Speicherung von verunreinigtem Prozessfluid vorgesehen ist.

Mit der Bezeichnung "zwischen Druckwerk und Reinigungsvorrichtung" in diesem Sinn wird die Strecke bezeichnet, entlang welcher der Prozessfluidabstrom zwischen dem Bereich des Druckwerks, an dem der Prozessfluidabstrom entsteht, und der Reinigungsvorrichtung, in der der Prozessfluidabstrom gereinigt wird, fließt. Dabei umfasst diese Strecke auch das Innere der Reinigungsvorrichtung bis zu der letzten funktionalen Einheit in welcher der letzte Reinigungsschritt vorgenommen wird.

Der Begriff Prozessfluidpufferspeicher bezeichnet einen Behälter, in den der Anteil des Prozessfluidabstroms geleitet und gespeichert wird, der die Reinigungsleistung der Reinigungsvorrichtung übersteigt. Das zu reinigende Prozessfluid, welches herkömmlich im laufenden Betrieb in derartigen Prozessfluidpufferspeichern gespeichert würde, würde in Betriebspausen aus dem Prozessfluidpufferspeicher der Prozessfluidreinigungsvorrichtung zugeleitet und gereinigt. Ein Prozessfluidpufferspeicher in dem hier verwendeten Sinn würde daher mindestens ein Volumen aufweisen, das gleich oder größer ist als das Produkt aus Zeit multipliziert mit der Volumenstromdifferenz aus Prozessfluidabstrom und Reinigungsleistung der angeschlossenen Reinigungsvorrichtung. Ein Prozessfluidpufferspeicher in dem hier verwendeten Sinn ist demnach ein Behälter, in dem das zu reinigende Prozessfluid zwischengelagert wird, bis die Reinigungsvorrichtung in Betriebspausen der Druckmaschine die Kapazität hat, das zwischengelagerte Prozessfluid zu reinigen.

Als Prozessfluidpufferspeicher in dem Sinn werden daher nicht Auffangwannen im Feuchtwerk angesehen, in denen das beim Befeuchten der Walzen überschüssige Feuchtmittel im Betrieb aufgefangen wird. Ferner nicht als Prozessfluidpufferspeicher angesehen werden Trennbehälter, Setzbehälter oder ähnliche kleinere Behälter, welche im Betrieb z.B. in Prozessfluidreinigungsvorrichtungen eingesetzt werden. In derartigen Behältern werden z.B. im Rahmen einer Feuchtmittelvorreinigung Feuchtmittelverunreinigungen vom Feuchtmittel getrennt. Derartige Feuchtmittelverunreinigungen sind z.B. Papierstrich, Staub, Farbpartikel oder ähnliches. Diese werden in derartigen Behältern vom Feuchtmittel durch Absetzenlassen bzw. Aufschwimmenlassen und Abführen durch Skimmer oder ähnliches. vom Feuchtmittel getrennt. Derartige Behälter, die nicht als Prozessfluidpufferspeicher angesehen werden, haben bevorzugt ein Behältervolumen, das kleiner als das durch den verunreinigten Prozessfluidabstrom verursachte Prozessfluidvolumen ist, das bei einem im laufenden Betrieb der Druckmaschine am ersten Druckwerk anfallenden zu reinigenden Prozessfluidabstrom in einem Zeitraum von 4 h anfällt.

Eine derartige bevorzugte Anordnung, bei der zwischen Druckwerk und Reinigungsvorrichtung kein Prozessfluidpufferspeicher vorgesehen ist, weist verschiedene Vorteile auf. Z.B. entfällt bei einer derartigen Anordnung die Verlegung von Fluidleitungen, die insbesondere bei Prozessfluidpufferspeichern, die von mehreren Druckwerken gespeist werden, aufwändig sein kann. Ferner sind herkömmliche Pufferspeicher häufig auf einem niedrigen Höhenniveau angeordnet, so dass auch Pumpen eingespart werden können, die das Prozessfluid aus derartigen Prozessfluidpufferspeichern auf das Niveau der Prozessfluidreinigungsvorrichtung bringen müssten. Schließlich wird eine Verunreinigung von Bioorganismen im Feuchtmittel während längerer Speicherzeiten des Prozessfluids in derartigen Prozessfluidpufferspeichern vermieden.

Ferner weist eine solche Anordnung bevorzugt eine Gestaltung auf, bei der zwischen der ersten Reinigungsvorrichtung und dem ersten Druckwerk kein Prozessfluidzwischenspeicher zur Speicherung von gereinigtem Prozessfluid vorgesehen ist.

Mit der Bezeichnung "zwischen Reinigungsvorrichtung und Druckwerk" in diesem Sinn wird die Strecke bezeichnet, entlang welcher der Prozessfluidabstrom zum Druckwerk geleitet wird. Dabei beginnt diese Strecke an der Stelle, an der aus der Prozessfluidreinigungsvorrichtung vollständig gereinigtes Prozessfluid entnommen wird, also in Strömungsrichtung direkt hinter der letzten funktionalen Einheit der Prozessfluidreinigungsvorrichtung in welcher der letzte Reinigungsschritt vorgenommen wird.

Der Begriff Prozessfluidzwischenspeicher bezeichnet einen Behälter, in den der Anteil des gereinigten Prozessfluidabstroms geleitet und gespeichert wird, der zunächst im Prozessfluidpufferspeicher gespeichert wurde und in Betriebspausen aus dem Prozessfluidpufferspeicher der Prozessfluidreinigungsvorrichtung zugeleitet und gereinigt wurde. Ein Prozessfluidzwischenspeicher in dem hier verwendeten Sinn weist daher bevorzugt das gleiche Volumen auf wie der bereits beschriebene Prozessfluidpufferspeicher. Ein Prozessfluidzwischenspeicher ist demnach ein Behälter, in dem das in Betriebspausen der Druckmaschine gereinigte Prozessfluid zwischengelagert wird. Als Prozessfluidzwischenspeicher in dem Sinn werden daher nicht Behälter in Prozessfluidaufbereitungsgeräten angesehen, in denen das Prozessfluid zur Verwendung im laufenden Betrieb aufbereitet wird. Aufbereitet bedeutet, temperiert auf den Isopropanolanteil, pH-Wert, Härtewert, und/oder ähnliches kontrolliert und/oder eingestellt.

Eine derartige bevorzugte Anordnung, bei der zwischen Reinigungsvorrichtung und Druckwerk kein Prozessfluidzwischenspeicher vorgesehen ist, weist verschiedene Vorteile auf. Z.B. entfällt bei einer derartigen Anordnung die Verlegung von Fluidleitungen, die insbesondere bei Prozessfluidzwischenspeichern, die mehrere Druckwerke speisen aufwändig sein kann. Ferner sind herkömmliche Zwischenspeicher häufig auf einem niedrigen Höhenniveau angeordnet, so dass auch Pumpen eingespart werden können, die das Prozessfluid aus derartigen Prozessfluidpufferspeichern auf das Niveau der Prozessfluidaufbereitungsvorrichtung bringen müssten. Schließlich wird eine Verunreinigung von Bioorganismen im Feuchtmittel während längerer Speicherzeiten des Prozessfluids in derartigen Prozessfluidzwischenspeichern vermieden.

Bevorzugt ist ferner eine Ausführungsform der Anordnung, bei der zwischen den beschriebenen, am ersten Druckwerk angeordneten ersten Komponenten und Komponenten an anderen Druckwerken der Druckmaschine im normalen Betrieb keine Leitungsverbindung besteht, die einen Austausch von Prozessfluid mit Komponenten einer Anordnungen an einem anderen Druckwerk ermöglicht. Die erste Prozessfluidreinigungsvorrichtung bzw. die anderen ersten Komponenten (Prozessfluidaufbereitungsgerät, etc.) werden demnach bevorzugt ausschließlich für das erste Druckwerk eingesetzt. Dadurch lassen sich z.B. die Zusammensetzung des Prozessfluids insbesondere eines Feuchtmittels (also z.B. Additive im Feuchtmittel und/oder der Alkoholgehalt des Feuchtmittels) individuell auf die Bedürfnisse im ersten Druckwerk einstellen.

Bevorzugt ist ferner eine Ausführungsform der Anordnung, bei der die Anordnung ferner ein zweites Prozessfluidaufbereitungsgerät aufweist, wobei der zweite Prozessfluidzulauf derart zwischen dem zweiten Prozessfluidaufbereitungsgerät und dem zweiten Druckwerk angeordnet ist, dass der zweite Prozessfluidzustrom, mit dem das zweite Druckwerk versorgbar ist, dem zweiten Prozessfluidaufbereitungsgerät entnehmbar ist.

Eine weitere vorteilhafte Ausführungsform bezieht sich auf eine Anordnung, bei der die Anordnung ferner eine zweite Prozessfluidrezirkulationsleitung aufweist, wobei die zweite Prozessfluidrezirkulationsleitung derart zwischen der zweiten Prozessfluidreinigungsvorrichtung und dem zweiten Prozessfluidaufbereitungsgerät angeordnet ist, dass der in der zweiten Prozessfluidreinigungsvorrichtung gereinigte zweite Prozessfluidabstrom über die zweite Prozessfluidrezirkulationsleitung in das zweite Prozessfluidaufbereitungsgerät leitbar ist, und von dort in den zweiten Prozessfluidzulauf rezirkulierbar ist. Dabei ist die Anordnung mit der zweiten Prozessfluidrezirkulationsleitung zwischen der zweiten Prozessfluidreinigungsvorrichtung und dem zweiten Prozessfluidaufbereitungsgerät bevorzugt derart gestaltet, dass der gereinigte zweite Prozessfluidabstrom ohne externe Energiezufuhr in das zweite Prozessfluidaufbereitungsgerät leitbar ist. Die Anordnung weist daher bevorzugt keine Fördervorrichtung, insbesondere keine Förderpumpe, zwischen der zweiten Prozessfluidreinigungsvorrichtung und dem zweiten Prozessfluidaufbereitungsgerät auf

Vorzugsweise weist eine solche Anordnung eine Gestaltung auf, bei der die Anordnung ferner eine zweite Prozessfluidrücklaufleitung aufweist, welche zwischen dem zweiten Druckwerk und dem zweiten Prozessfluidaufbereitungsgerät derart angeordnet ist, dass ein zweiter Prozessfluidteilstrom vom zweiten Druckwerk direkt dem zweiten Prozessfluidaufbereitungsgerät zuführbar ist.

Bevorzugt ist ferner eine solche Anordnung, bei der das zweite Prozessfluidaufbereitungsgerät und das zweite Prozessfluidreinigungsgerät ein in einem zweiten Gehäuse untergebrachtes zweites kombiniertes Prozessfluidreinigungs- und Aufbereitungsgerät bilden. Eine derartige Anordnung weist z.B. den Vorteil auf, dass aufgrund der räumlichen Nähe zwischen der zweiten Prozessfluidreinigungsvorrichtung und dem zweiten Prozessfluidaufbereitungsgerät ein Strömungswiderstand in der zweiten Prozessfluidrezirkulationsleitung besonders gering gehalten werden kann so dass eine Fördervorrichtung, insbesondere eine Förderpumpe, leicht vermieden werden kann. Zu diesem Zweck kann z.B. die zweite Prozessfluidreinigungsvorrichtung bevorzugt räumlich oberhalb des zweiten Prozessfluidaufbereitungsgeräts angeordnet werden.

Eine weitere vorteilhafte Ausführungsform betrifft eine solche Anordnung, bei der das zweite Prozessfluidaufbereitungsgerät und das zweite Prozessfluidreinigungsgerät eine gemeinsame zweite Steuerung aufweisen.

Weiterhin bevorzugt ist eine Gestaltung einer Anordnung, bei der zwischen dem zweiten Druckwerk und der zweiten Reinigungsvorrichtung kein Prozessfluidpufferspeicher zur Speicherung von verunreinigtem Prozessfluid vorgesehen ist.

Ferner weist eine solche Anordnung bevorzugt eine Gestaltung auf, bei der zwischen der zweiten Reinigungsvorrichtung und dem zweiten Druckwerk kein Prozessfluidzwischenspeicher zur Speicherung von gereinigtem Prozessfluid vorgesehen ist.

Bevorzugt ist ferner eine Ausführungsform der Anordnung, bei der auch in Bezug auf weitere, bevorzugt alle Druckwerke der Druckmaschine die Anordnung entsprechend einer der vorstehend beschriebenen Anordnungen gestaltet ist.

Die vorstehend beschriebenen Anordnungen haben den Vorteil, dass Prozessfluid schnell verarbeitet werden kann, wobei die Gefahr der Verunreinigung durch Verkeimung reduziert wird. Ferner wird eine dezentrale Anordnung der Vorrichtungen ermöglicht, wodurch Speicher bzw. Puffertanks eine Verrohrung und/oder entsprechende Pumpen eingespart werden können. Dadurch kann die insgesamt an der Druckmaschine bereit zu stellende Menge an Prozessfluid deutlich reduziert werden kann. Ein weiterer Vorteil ist, dass durch die getrennte Ausführung pro Druckwerk je nach Druckwerk unterschiedliche Prozessfluidzusammensetzungen und/oder Reinigungsvorrichtungen eingesetzt werden können, die optimal auf die Bedürfnisse des jeweiligen Druckwerks abgestimmt sein können. Besonders bevorzugt ist daher eine Anordnung, bei der für jedes Druckwerk ein beschriebenes Prozessfluidreinigungs- und Aufbereitungsgerät separat vorgesehen ist.

Eine weitere vorteilhafte Ausführungsform bezieht sich auf eine solche Anordnung, bei der die Anordnung Bestandteil einer Feuchtmittelversorgung für ein Feuchtwerk eines Druckwerks einer Druckmaschine ist, wobei das Prozessfluid ein Feuchtmittel ist und wobei die beschriebenen prozessfluidführenden Teile feuchtmittelführende Teile sind. Grundsätzlich kann eine beschriebene Anordnung für verschiedene an Druckmaschinen eingesetzte Prozessfluide zum Einsatz kommen, wie z.B. auch für Waschflüssigkeiten, Hydrauliköle oder ähnliches. Besonders gut geeignet ist die Anordnung aber, wie in Bezug auf diese Ausführungsform beansprucht, für den Einsatz zur Feuchtmittelversorgung. Bei einer Anordnung zur Feuchtmittelversorgung wäre demnach eine Prozessfluidreinigungsvorrichtung eine Feuchtmittelreinigungsvorrichtung, ein Prozessfluidaufbereitungsgerät ein Feuchtmittelaufbereitungsgerät, ein Prozessfluidzulauf ein Feuchtmittelzulauf, ein Prozessfluidablauf ein Feuchtmittelablauf, eine Prozessfluidrezirkulationsleitung eine Feuchtmittelrezirkulationsleitung, eine Prozessfluidrücklaufleitung eine Feuchtmittelrücklaufleitung, ein Prozessfluidzustrom, ein Feuchtmittelzustrom, ein Prozessfluidabstrom ein Feuchtmittelabstrom, ein Prozessfluidteilstrom ein Feuchtmittelteilstrom und ein kombiniertes Prozessfluidreinigungs- und Aufbereitungsgerät ein kombiniertes Feuchtmittelreinigungs- und Aufbereitungsgerät.

Ein zweiter Aspekt der Erfindung betrifft eine Druckmaschine mit einer vorstehend beschriebenen Anordnung.

Ein dritter Aspekt betrifft ein Verfahren umfassend die Schritte
Bestimmen eines ersten Prozessfluidabstroms von verschmutztem, zu reinigendem Prozessfluid, der an einem ersten Druckwerk einer Druckmaschine im laufenden Betrieb pro Zeiteinheit anfällt,
Bestimmen eines zweiten Prozessfluidabstroms von verschmutztem, zu reinigendem Prozessfluid, der an einem zweiten Druckwerk an der Druckmaschine im laufenden Betrieb pro Zeiteinheit anfällt,
Bereitstellen einer Anordnung mit einer ersten Prozessfluidreinigungsvorrichtung an dem ersten Druckwerk der Druckmaschine, wobei die bereitgestellt erste Prozessfluidreinigungsvorrichtung mit einer Reinigungsleistung bereit gestellt wird, welche gleich oder größer dem ersten Prozessfluidabstrom ist,
Bereitstellen einer Anordnung mit einer zweiten Prozessfluidreinigungsvorrichtung an dem zweiten Druckwerk der Druckmaschine, wobei die bereitgestellte zweite Prozessfluidreinigungsvorrichtung mit einer Reinigungsleistung bereit gestellt wird, welche gleich oder größer dem zweiten Prozessfluidabstrom ist,
wobei das Bereitstellen der Anordnung mit der ersten Prozessfluidreinigungsvorrichtung derart erfolgt, dass im laufenden Betrieb der Druckmaschine das gesamte am Druckwerk zur Reinigung anfallende Prozessfluid durch die erste Prozessfluidreinigungsvorrichtung leitbar und im gereinigten Zustand dem Prozessfluidkreislauf erneut zuführbar ist und
wobei das Bereitstellen der Anordnung mit der zweiten Prozessfluidreinigungsvorrichtung derart erfolgt, dass im laufenden Betrieb der Druckmaschine das gesamte am zweiten Druckwerk zur Reinigung anfallende Prozessfluid durch die zweite Prozessfluidreinigungsvorrichtung leitbar und im gereinigten Zustand dem zweiten Prozessfluidkreislauf erneut zuführbar ist.

Dabei bezieht sich der Schritt des Bestimmens eines Prozessfluidabstroms bevorzugt auf die Konstruktions- bzw. Rüstphase der Druckmaschine im Zusammenhang mit der volumenstrommässigen Auslegung der Prozessfluidreinigungsvorrichtung, d.h. es wird ein Prozessfluidabstrom bestimmt, der erwartetermaßen an einem Druckwerk im laufenden Betrieb anfallen wird oder üblicherweise bereits anfällt. Dies kann auch überschlagsweise erfolgen. Entsprechend eines derart bestimmten Wertes wird eine Prozessfluidreinigungsvorrichtung ausgelegt und bereit gestellt. Bei anderen bevorzugten Ausführungsformen des Verfahrens kann der Schritt des Bestimmens eines Prozessfluidabstroms auch im laufenden Betrieb erfolgen, z.B. durch entsprechend bereitgestellte Sensoren o.ä., und ein evtl. überschüssiger Prozessfluidstrom anderen Prozessfluidreinigungsvorrichtung(en) zugeleitet werden, die z.B. an anderen Druckwerken angeordnet werden können.

Ein vierter Aspekt der Erfindung betrifft ein kombiniertes Prozessfluidreinigungs- und -aufbereitungsgerät aufweisend eine Prozessfluidreinigungsvorrichtung, ein Prozessfluidaufbereitungsgerät und ein Gehäuse, wobei die Prozessfluidreinigungsvorrichtung und das Prozessfluidaufbereitungsgerät in dem Gehäuse untergebracht sind. Ein derartiges kombiniertes Prozessfluidreinigungs- und -aufbereitungsgerät weist den Vorteil auf, dass bevorzugt mehrere derartige kombinierte Geräte dezentral an einer Druckmaschine vorgesehen werden können. Dabei wir ein derartiges kombiniertes Prozessfluidreinigungs- und -aufbereitungsgerät bevorzugt mindestens einem Druckwerk und noch bevorzugter genau einem Druckwerk zugeordnet. Ein derartiges kombiniertes Prozessfluidreinigungs- und -aufbereitungsgerät kann zusätzliche Puffertanks aufweisen, z.B. wenn die Reinigungsleistung der integrierten Prozessfluidreinigungsvorrichtung geringer ist als der zu erwartende zu reinigende Prozessfluidabstrom.

Bevorzugt ist ein derartiges kombiniertes Prozessfluidreinigungs- und - aufbereitungsgerät derart gestaltet, wie es oben in Bezug auf den ersten Aspekt der Erfindung beschrieben wurde.

Weitere bevorzugte Abwandlungen dieses Verfahrens ergeben sich aus den beschriebenen bevorzugten Gestaltungen einer der oben dargestellten Anordnungen und deren Anwendung.

Im Folgenden werden einzelne besonders bevorzugte Ausführungsformen der Erfindung beispielhaft beschrieben. Dabei weisen die einzelnen beschriebenen Ausführungsformen zum Teil Merkmale auf, die nicht zwingend erforderlich sind, um die vorliegende Erfindung auszuführen, die aber im Allgemeinen als bevorzugt angesehen werden. So sollen auch Ausführungsformen als unter die Lehre der Erfindung fallend offenbart angesehen werden, die nicht alle Merkmale der im Folgenden beschriebenen Ausführungsformen aufweisen. Genauso ist es denkbar, Merkmale, die in Bezug auf unterschiedliche Ausführungsformen beschrieben werden, selektiv miteinander zu kombinieren.

### Kurze Beschreibung der Zeichnungen

In den Figuren zeigt:
- Figur 1: eine herkömmliche Anordnung zur Reinigung und Aufbereitung von Feuchtmittel im Stand der Technik,
- Figur 2a: eine schematische Ansicht eines Druckwerks einer Druckmaschine mit einer bevorzugten Ausführungsform einer erfindungsgemäßen Anordnung und
- Figur 2b: eine schematische Ansicht einer Druckmaschine mit mehreren Druckwerken mit einer bevorzugten Ausführungsform einer erfindungsgemäßen Anordnung.

### Detaillierte Beschreibung der Zeichnung

Figur 1 zeigt eine herkömmliche Anordnung zur Reinigung und Aufbereitung von Feuchtmittel im Stand der Technik. In Bezug auf die Anordnung im Stand der Technik kann auf die in der Beschreibungseinleitung gemachten Ausführungen verwiesen werden.
Figur 2a zeigt eine schematische Ansicht eines Druckwerks einer Druckmaschine mit einer bevorzugten Ausführungsform einer erfindungsgemäßen Anordnung, und Figur 2b zeigt eine schematische Ansicht einer Druckmaschine mit mehreren Druckwerken mit einer bevorzugten Ausführungsform einer erfindungsgemäßen Anordnung.

Dabei stellt Figur 2a im Wesentlichen einen vergrößerten Ausschnitt aus Figur 2b dar, so dass um Wiederholungen zu vermeiden nur die Unterschiede hervorgehoben werden und im Folgenden die Gemeinsamkeiten nur einmal beschrieben werden.

Figur 2b zeigt ein erstes Druckwerk 10, ein zweites Druckwerk 20 und weitere Druckwerke einer Druckmaschine 1.

Dabei weist die dargestellte Druckmaschine 1 eine Anordnung zur Versorgung der einzelnen Druckwerke mit Prozessfluid auf, welche in der dargestellten bevorzugten Ausführungsform als Feuchtmittelversorgung ausgeführt ist.

Dabei umfasst die bevorzugte Anordnung am ersten Druckwerk 10 ein erstes Prozessfluidaufbereitungsgerät 12 und eine erste Prozessfluidreinigungsvorrichtung 11. Die erste Prozessfluidreinigungsvorrichtung 11 ist mit dem ersten Druckwerk 10 über einen ersten Prozessfluidzulauf 13 verbunden. Dabei wird Feuchtmittel aus einem Tank im ersten Prozessfluidaufbereitungsgerät 12 mittels einer Pumpe zu einem Feuchtwerk im ersten Druckwerk gepumpt. In der dargestellten bevorzugten Ausführungsform ist das Feuchtwerk über eine als Teilkreislauf ausgebildete Druckleitung mit dem Prozessfluidaufbereitungsgerät 12 verbunden. Das heißt, dass ein erster Prozessfluidzustrom SZ1 über die Pumpe zum Feuchtwerk gepumpt wird. Im Feuchtwerk wird ein zum Druck benötigter Anteil des Feuchtmittels z.B. über eine im Feuchtwerk vorgesehene Sprühvorrichtung entnommen und der Rest des Feuchtmittels wird in Form eines ersten Prozessfluidteilstroms ST1 über eine erste Prozessfluidrücklaufleitung 16 in das erste Prozessfluidaufbereitungsgerät 12 zurückgeführt. Denkbar ist ebenso eine Anordnung, bei der die erste Prozessfluidrücklaufleitung 16 nicht vorgesehen ist, so dass die gesamte Fluidmenge, die zum Feuchtwerk gepumpt wird und nicht im Druckvorgang verbraucht wird nachfolgend der ersten Prozessfluidreinigungsvorrichtung 11 zugeführt wird.

Der zum Druck benötigte Anteil des Feuchtmittels, der auf entsprechende Druckwalzen im Druckwerk aufgetragen wird, wird zu einem Teil im Druckvorgang verbraucht, das heißt er wird von den entsprechenden Walzen auf den Bedruckstoff übertragen und/oder verdunstet, ein anderer Teil tropft von den Walzen des Feuchtwerks und/oder den Druckwalzen ab und wird in dem ersten Druckwerk 10 aufgefangen. Zu diesem Zweck sind in dem ersten Druckwerk 10 nicht näher dargestellte Auffangvorrichtungen, z.B. ein Auffangwanne oder ähnliches, vorgesehen. Der Teil des zum Druck benötigten Anteils des Feuchtmittels, der nicht verbraucht wird, ist in der Regel im Druckwerk mit Elementen der Druckmaschine 1 und/oder mit Staub in der Luft in Kontakt gekommen, welche eine Verunreinigung des Feuchtmittels, z.B. durch Papierstaub und/oder Farbresten hervorrufen können. Dieser Teil des Feuchtmittels muss daher gereinigt werden und wird als erster Prozessfluidabstrom SA1 über den ersten Prozessfluidablauf 14 der Prozessfluidreinigungsvorrichtung 11 zugeleitet. Dabei ist der Prozessfluidablauf 14 bevorzugt durch eine Leitung oder ähnliches ausgeführt, die sich z.B. zwischen einer Auffangwanne und der ersten Prozessfluidreinigungsvorrichtung 11 erstreckt.

Dabei ist die erste Prozessfluidreinigungsvorrichtung 11 gemäß der Erfindung derart ausgelegt, dass sie eine Reinigungsleistung aufweist, die im Wesentlichen gleich oder größer dem ersten Prozessfluidabstrom SA1 ist. Das heißt der erste Prozessfluidabstrom SA1 kann im laufenden Betrieb der Druckmaschine durch die erste Prozessfluidreinigungsvorrichtung 11 gereinigt werden, ohne zwischengespeichert zu werden. Dabei ist das Innere der ersten Prozessfluidreinigungsvorrichtung 11 nur schematisch dargestellt. Dargestellt ist z.B. ein kleinerer Setzbehälter, in dem sich schwerere Bestandteile im Feuchtmittel absetzen können, beziehungsweise in dem leichtere Verunreinigungen an die Oberfläche des Prozessfluids aufsteigen und dort z.B. über einen Skimmer entnommen werden können. Ferner ist schematisch dargestellt, dass aus diesem Setzbehälter ein Fluidstrom über eine Pumpe in einen Querstromfilter gepumpt werden kann. Ein gereinigter Anteil wird über eine erste Prozessfluidrezirkulationsleitung 15 in das erste Prozessfluidaufbereitungsgerät 12 rezirkuliert, das heißt zurückgepumpt, um von dort aus erneut der Fluidversorgung des ersten Druckwerks 10 zur Verfügung zu stehen. Ein anderer Anteil des Feuchtmittels, welcher aus dem Setzbehälter in den Querstromfilter gepumpt wird, fließt zurück in den Setzbehälter, so dass in der ersten Prozessfluidreinigungsvorrichtung 11 ein interner Kreislauf vorhanden ist. Ferner es denkbar, dass in der ersten Prozessfluidreinigungsvorrichtung 11 weitere funktionale Baugruppen vorgesehen sind, welche zur Reinigung des Feuchtmittels dienen. Hierzu kommen z.B. Separatoren, Filtereinheiten oder ähnliches infrage.

In dem ersten Prozessfluidaufbereitungsgerät 12 wird das Feuchtmittel bevorzugt in einem Tank auf eine entsprechende Temperatur temperiert. Ferner wird das Feuchtmittel in dem Prozessfluidaufbereitungsgerät 12 bevorzugt auf seine Zusammensetzung überprüft und diese, wenn erforderlich, ausgeglichen.

Grundsätzlich ist im Rahmen der Erfindung denkbar, dass die erste Prozessfluidreinigungsvorrichtung 11 so ausgelegt ist, dass die Prozessfluidabströme aus mehreren Druckwerken der Druckmaschine 1 in Echtzeit, sozusagen "online", in dieser einen Prozessfluidreinigungsvorrichtung reinigbar sind.

Bevorzugt umfasst die Anordnung der Druckmaschine aber je eine Prozessfluidreinigungsvorrichtung pro Druckwerk, so dass jeder Prozessfluidabstrom, der in einem der Druckwerke anfällt, in der jeweiligen Prozessfluidreinigungsvorrichtung, die dem jeweiligen Druckwerk zugeordnet ist, im laufenden Betrieb reinigbar ist und gereinigt wird. Ferner ist bevorzugt, eine derartige Prozessfluidreinigungsvorrichtung mit dem nachgeschalteten Prozessfluidaufbereitungsgerät derart zu kombinieren, dass ein kompaktes, kombiniertes Prozessfluidreinigungs- und Aufbereitungsgerät bereitgestellt wird, welches bevorzugt in einem eigenen Gehäuse 18 untergebracht ist, welches in Figur 2a nur schematisch dargestellt ist.

In Figur 2a ist eine Druckmaschine 1 dargestellt, welche mehrere Druckwerke aufweist. Dabei sind nur die ersten beiden Druckwerke 10, 20 und deren Komponenten mit Bezugszeichen versehen. Die anderen beiden dargestellten Druckwerke entsprechen bevorzugt im Wesentlichen dem ersten beziehungsweise dem zweiten Druckwerk 10, 20.

Auch das zweite Druckwerk 20 und die daran angeordneten zweiten Komponenten der Anordnung entsprechen in der dargestellten bevorzugten Ausführungsform dem ersten Druckwerk 10 und den daran angeordneten ersten Komponenten. In Bezug auf die Beschreibung dieser zweiten Komponenten wird daher auf die vorstehende Beschreibung der ersten Komponenten verwiesen.

Dabei kann in einer bevorzugten Ausführungsform an jedem der dargestellten Druckwerke jeweils ein kombiniertes Prozessfluidreinigungs- und Aufbereitungsgerät vorgesehen werden, auch wenn in Figur 2b das in Figur 2a schematisch dargestellte Gehäuse 18 nicht gezeigt ist.

Wie in Figur 2b gezeigt ist, sind zwischen den Anordnungen an den jeweiligen Druckwerken bevorzugt keine Fluidleitungen vorgesehen, so dass jede der Anordnungen an einem der Druckwerke eine für sich geschlossene Anordnung darstellt. Ebenfalls ist es denkbar, dass um eine Redundanz zu schaffen Leitungen zwischen den einzelnen Anordnungen vorgesehen werden, so dass Fluidströme, welche z.B. aufgrund eines Defekts in einer der Prozessfluidreinigungsvorrichtungen nicht gereinigt werden können in anderen Prozessfluidreinigungsvorrichtungen verarbeitet werden können.

### Bezugszeichenliste

- D: Druckwerk
- A: Aufbereitungsanlage
- R: Reinigungsanlage
- S: Setztank
- Q: Querstromfiltereinheit
- P: Prozessfluidpufferspeicher
- Z: Prozessfluidzwischenspeicher
- L: Leitungsverbindung

- 1: Druckmaschine

- 10: erstes Druckwerk
- 11: erste Prozessfluidreinigungsvorrichtung
- 12: erstes Prozessfluidaufbereitungsgerät
- 13: erster Prozessfluidzulauf
- 14: erster Prozessfluidablauf
- 15: erste Prozessfluidrezirkulationsleitung
- 16: erste Prozessfluidrücklaufleitung
- 17: erstes kombiniertes Prozessfluidreinigungs- und Aufbereitungsgerät
- 18: erstes Gehäuse

- SZ1: erster Prozessfluidzustrom
- SA1: erster Prozessfluidabstrom
- ST1: erster Prozessfluidteilstrom

- 20: zweites Druckwerk
- 21: zweite Prozessfluidreinigungsvorrichtung
- 22: zweites Prozessfluidaufbereitungsgerät
- 23: zweiter Prozessfluidzulauf
- 24: zweiter Prozessfluidablauf
- 25: zweite Prozessfluidrezirkulationsleitung
- 26: zweite Prozessfluidrücklaufleitung

## Patentansprüche

1. Anordnung an einer Druckmaschine (1),
wobei die Anordnung einen ersten Prozessfluidzulauf (13), einen ersten Prozessfluidablauf (14) und eine erste Prozessfluidreinigungsvorrichtung (11) aufweist, die einem ersten Druckwerk (10) der Druckmaschine (1) zugeordnet sind,
wobei der erste Prozessfluidzulauf (13) derart gestaltet ist, dass das erste Druckwerk (10) im Betrieb der Druckmaschine (1) über den ersten Prozessfluidzulauf (13) mit einem ersten Prozessfluidzustrom (SZ1) versorgbar ist, wobei der erste Prozessfluidablauf (14) derart gestaltet ist, dass das gesamte am ersten Druckwerk (10) im Betrieb der Druckmaschine (1) anfallende zu reinigende Prozessfluid in Form eines ersten Prozessfluidabstroms (SA1) über den ersten Prozessfluidablauf (14) der ersten Prozessfluidreinigungsvorrichtung (11) zuführbar ist,
wobei die erste Prozessfluidreinigungsvorrichtung (11) eine Reinigungsleistung aufweist, welche gleich oder größer ist als der erste Prozessfluidabstrom (SA1) und
wobei die erste Prozessfluidreinigungsvorrichtung (11) und der erste Prozessfluidzulauf (13) derart miteinander in Verbindung stehen, dass der in der ersten Prozessfluidreinigungsvorrichtung (11) gereinigte erste Prozessfluidabstrom (SA1) in den ersten Prozessfluidzulauf (13) rezirkulierbar ist, wobei die Anordnung einen zweiten Prozessfluidzulauf (23), einen zweiten Prozessfluidablauf (24) und eine zweite Prozessfluidreinigungsvorrichtung (21) aufweist, die einem zweiten Druckwerk (20) der Druckmaschine (1) zugeordnet sind,
wobei der zweite Prozessfluidzulauf (23) derart gestaltet ist, dass das zweite Druckwerk (20) im Betrieb der Druckmaschine (1) über den zweiten Prozessfluidzulauf (23) mit einem zweiten Prozessfluidzustrom versorgbar ist, wobei der zweite Prozessfluidablauf (24) derart gestaltet ist, dass das gesamte am zweiten Druckwerk (20) im Betrieb der Druckmaschine (1) anfallende zu reinigende Prozessfluid in Form eines zweiten Prozessfluidabstroms über den zweiten Prozessfluidablauf (24) der zweiten Prozessfluidreinigungsvorrichtung (21) zuführbar ist,
wobei die zweite Prozessfluidreinigungsvorrichtung (21) eine Reinigungsleistung aufweist, welche gleich oder größer ist als der zweite Prozessfluidabstrom und wobei die zweite Prozessfluidreinigungsvorrichtung (21) und der zweite Prozessfluidzulauf (23) derart miteinander in Verbindung stehen, dass der in der zweiten Prozessfluidreinigungsvorrichtung (21) gereinigte zweite Prozessfluidabstrom in den zweiten Prozessfluidzulauf (23) rezirkulierbar ist.

2. Anordnung nach Anspruch 1,
wobei die Anordnung ferner ein erstes Prozessfluidaufbereitungsgerät (12) aufweist, wobei der erste Prozessfluidzulauf (13) derart zwischen dem ersten Prozessfluidaufbereitungsgerät (12) und dem ersten Druckwerk (10) angeordnet ist, dass der erste Prozessfluidzustrom (SZ1), mit dem das erste Druckwerk (10) versorgbar ist, dem ersten Prozessfluidaufbereitungsgerät (12) entnehmbar ist.

3. Anordnung nach Anspruch 2,
wobei die Anordnung ferner eine erste Prozessfluidrezirkulationsleitung (15) aufweist,
wobei die erste Prozessfluidrezirkulationsleitung (15) derart zwischen der ersten Prozessfluidreinigungsvorrichtung (11) und dem ersten Prozessfluidaufbereitungsgerät (12) angeordnet ist, dass der in der ersten Prozessfluidreinigungsvorrichtung (11) gereinigte erste Prozessfluidabstrom (SA1) über die erste Prozessfluidrezirkulationsleitung (15) in das erste Prozessfluidaufbereitungsgerät (12) leitbar ist, und von dort in den Prozessfluidzulauf (13) rezirkulierbar ist.

4. Anordnung nach einem der Ansprüche 2 oder 3,
wobei die Anordnung ferner eine erste Prozessfluidrücklaufleitung (16) aufweist, welche zwischen dem ersten Druckwerk (10) und dem ersten Prozessfluidaufbereitungsgerät (12) derart angeordnet ist, dass ein erster Prozessfluidteilstrom (ST1) vom ersten Druckwerk (10) direkt dem ersten Prozessfluidaufbereitungsgerät (12) zuführbar ist und/oder
bei der das erste Prozessfluidaufbereitungsgerät (12) und die erste Prozessfluidreinigungsvorrichtung (11) eine in einem ersten Gehäuse (18) untergebrachtes erstes kombiniertes Prozessfluidreinigungs- und Aufbereitungsgerät (17) bilden und/oder
bei der das erste Prozessfluidaufbereitungsgerät (12) und die erste Prozessfluidreinigungsvorrichtung (11) eine gemeinsame erste Steuerung aufweisen.

5. Anordnung nach einem der vorstehenden Ansprüche, wobei zwischen den beschriebenen, am ersten Druckwerk (10) angeordneten ersten Komponenten und Komponenten an anderen Druckwerken der Druckmaschine (1) im normalen Betrieb keine Leitungsverbindung (L) besteht, die einen Austausch von Prozessfluid mit Komponenten einer Anordnung an einem anderen Druckwerk ermöglicht.

6. Anordnung nach einem der vorstehenden Ansprüche,
wobei die Anordnung ferner ein zweites Prozessfluidaufbereitungsgerät (22) aufweist, wobei der zweite Prozessfluidzulauf (23) derart zwischen dem zweiten Prozessfluidaufbereitungsgerät (22) und dem zweiten Druckwerk (20) angeordnet ist, dass der zweite Prozessfluidzustrom, mit dem das zweite Druckwerk (20) versorgbar ist, dem zweiten Prozessfluidaufbereitungsgerät (22) entnehmbar ist.

7. Anordnung nach Anspruch 6,
wobei die Anordnung ferner eine zweite Prozessfluidrezirkulationsleitung (25) aufweist,
wobei die zweite Prozessfluidrezirkulationsleitung (25) derart zwischen der zweiten Prozessfluidreinigungsvorrichtung (21) und dem zweiten Prozessfluidaufbereitungsgerät (22) angeordnet ist, dass der in der zweiten Prozessfluidreinigungsvorrichtung (21) gereinigte zweite Prozessfluidabstrom über die zweite Prozessfluidrezirkulationsleitung (25) in das zweite Prozessfluidaufbereitungsgerät (22) leitbar ist, und von dort in den zweiten Prozessfluidzulauf (23) rezirkulierbar ist und/oder
wobei die Anordnung ferner eine zweite Prozessfluidrücklaufleitung (26) aufweist, welche zwischen dem zweiten Druckwerk (20) und dem zweiten Prozessfluidaufbereitungsgerät (22) derart angeordnet ist, dass ein zweiter Prozessfluidteilstrom vom zweiten Druckwerk (20) direkt dem zweiten Prozessfluidaufbereitungsgerät (22) zuführbar ist.

8. Anordnung nach Anspruch 7,
bei der das zweite Prozessfluidaufbereitungsgerät (22) und die zweite Prozessfluidreinigungsvorrichtung ein in einem zweiten Gehäuse untergebrachtes zweites kombiniertes Prozessfluidreinigungs- und Aufbereitungsgerät bilden.

9. Anordnung nach einem der Ansprüche 6 bis 8,
bei der das zweite Prozessfluidaufbereitungsgerät (22) und die zweite Prozessfluidreinigungsvorrichtung (21) eine gemeinsame zweite Steuerung aufweisen.

10. Anordnung nach einem der vorstehenden Ansprüche, wobei die Anordnung Bestandteil einer Feuchtmittelversorgung für ein Feuchtwerk eines Druckwerks (10, 20) einer Druckmaschine (1) ist, wobei das Prozessfluid ein Feuchtmittel ist und wobei die beschriebenen prozessfluidführenden Teile feuchtmittelführende Teile sind.

11. Verfahren umfassend die Schritte
Bestimmen eines ersten Prozessfluidabstroms (SA1) von verschmutztem, zu reinigendem Prozessfluid, der an einem ersten Druckwerk (10) einer Druckmaschine (1) im laufenden Betrieb pro Zeiteinheit anfällt,
Bestimmen eines zweiten Prozessfluidabstroms von verschmutztem, zu reinigendem Prozessfluid, der an einem zweiten Druckwerk (20) an der Druckmaschine (1) im laufenden Betrieb pro Zeiteinheit anfällt,
Bereitstellen einer Anordnung mit einer ersten Prozessfluidreinigungsvorrichtung (11) an dem ersten Druckwerk (10) der Druckmaschine (1), wobei die bereitgestellte erste Prozessfluidreinigungsvorrichtung (11) mit einer Reinigungsleistung bereit gestellt wird, welche gleich oder größer dem ersten Prozessfluidabstrom (SA1) ist,
Bereitstellen einer Anordnung mit einer zweiten Prozessfluidreinigungsvorrichtung (21) an dem zweiten Druckwerk (20) der Druckmaschine (1), wobei die bereitgestellte zweite Prozessfluidreinigungsvorrichtung (21) mit einer Reinigungsleistung bereit gestellt wird, welche gleich oder größer dem zweiten Prozessfluidabstrom ist,
wobei das Bereitstellen der Anordnung mit der ersten Prozessfluidreinigungsvorrichtung (11) derart erfolgt, dass im laufenden Betrieb der Druckmaschine (1) das gesamte am ersten Druckwerk (10) zur Reinigung anfallende Prozessfluid durch die erste Prozessfluidreinigungsvorrichtung (11) leitbar und im gereinigten Zustand dem ersten Prozessfluidkreislauf erneut zuführbar ist und
wobei das Bereitstellen der Anordnung mit der zweiten Prozessfluidreinigungsvorrichtung (11) derart erfolgt, dass im laufenden Betrieb der Druckmaschine (1) das gesamte am zweiten Druckwerk (20) zur Reinigung anfallende Prozessfluid durch die zweite Prozessfluidreinigungsvorrichtung (21) leitbar und im gereinigten Zustand dem zweiten Prozessfluidkreislauf erneut zuführbar ist.

## Claims

1. Arrangement at a printing machine (1),
the arrangement comprising a first process fluid inlet (13), a first process fluid outlet (14) and a first process fluid cleaning device (11), being assigned to a first printing device (10) of the printing machine (1),
the first process inlet (13) being designed in a manner that during the operation of the printing machine (1) the first printing device (10) can be supplied with a first process fluid inflow (SZ1) via the first process fluid inlet (13), wherein the first process fluid outlet (14) is designed in a manner that the entirety of the process fluid to be cleaned which accumulates at the first printing device (10) during operation of the printing machine (1) can be supplied to the first process fluid cleaning device (11) in the form of a process fluid outflow (SA1) via the first process fluid outlet (14),
the first process fluid cleaning device (11) comprising a cleaning performance that is equal to or exceeds the first process fluid outflow (SA1) and
the first process fluid cleaning device (11) and the first process fluid inlet (13) communicating in a way that the first process fluid outflow (SA1) having been cleaned in the first process cleaning device (11) can be recirculated into the first process fluid inlet (13),
the arrangement comprising a second process fluid inlet (23), a second process fluid outlet (24) and a second process fluid cleaning device (21) being assigned to a second printing device (20) of the printing machine (1),
the second process inlet (23) being designed in a manner that during the operation of the printing machine (1) the second printing device (20) can be supplied with a second process fluid inflow via the second process fluid inlet (23),
the second process fluid outlet (24) being designed in a manner that the entirety of the process fluid to be cleaned which accumulates at the second printing device (20) during operation of the printing machine (1) can be supplied to the second process fluid cleaning device (21) in the form of a process fluid outflow via the second process fluid outlet (24),
the second process fluid cleaning device (21) comprising a cleaning performance that is equal to or exceeds the second process fluid outflow and
the second process fluid cleaning device (21) and the second process fluid inlet (23) communicating in a manner that the second process fluid outflow having been cleaned in the second process cleaning device (21) can be recirculated into the second process fluid inlet (23).

2. Arrangement according to claim 1,
the arrangement further comprising a first process fluid treatment device (12), wherein the first process fluid inlet (13) is arranged between the first process fluid treatment device (12) and the first printing device (10) in a manner that the first process fluid inflow (SZ1), which the first printing device (10) can be supplied with, can be extracted from the first process fluid treatment device (12).

3. Arrangement according to claim 2,
the arrangement further comprising a first process recirculation pipe (15),
the first process fluid recirculation pipe (15) being arranged between the first process fluid cleaning device (11) and the first process fluid treatment device in a manner that the first process fluid outflow (SA1) having been cleaned in the first process fluid cleaning device (11) can be guided into the first process fluid treatment device (12) via the first process fluid recirculation pipe (15) and can be recirculated therefrom to the process fluid inflow (13).

4. Arrangement according to any of claims 2 or 3,
the arrangement further comprising a process fluid return pipe (16) that is arranged between the first printing device (10) and the first process fluid treatment device (12) in a manner that a first partial process fluid flow (ST1) from the first printing device (10) can be directly fed into the first process fluid treatment device (12) and/or
the first process fluid treatment device (12) and the first process fluid cleaning device (11) forming a first combined process fluid cleaning and processing device (17) accommodated in a first casing (18) and/or
the first process fluid treatment device (12) and the first process fluid cleaning device (11) comprising a common first controller.

5. Arrangement according to any of the preceding claims, wherein, during normal operation, there is no pipe connection (L) between the described first components being arranged at the first printing device (10) and the components being arranged at other printing devices of the printing machine (1), which enables the exchange of process fluid with components of an arrangement at another printing device.

6. Arrangement according to any of the preceding claims,
the arrangement further comprising a second process fluid treatment device (22), wherein the second process fluid inlet (23) is arranged between the second process fluid treatment device (22) and the second printing device (20) in a manner that the second process fluid inflow, which the first printing device (20) can be supplied with, can be extracted from the second process fluid treatment device (22).

7. Arrangement according to claim 6,
the arrangement further comprising a second process fluid recirculation pipe (25),
the second process recirculation pipe (25) being arranged between the second process fluid cleaning device (21) and the second process fluid treatment device (22) in a manner that the second process fluid outflow having been cleaned in the second process fluid cleaning device (21) can be guided into the second process fluid treatment device (22) via the second process fluid recirculation pipe (25) and can be recirculated therefrom to the second process fluid inflow (23) and/or
the arrangement further comprising a second process fluid return pipe (26) that is arranged between the second printing device (20) and the second process fluid treatment device (22) in a manner that a second partial process fluid flow can be fed directly from the second printing device (20) into the second process fluid treatment device (22).

8. Arrangement according to claim 7,
the second process fluid treatment device (22) and the second process fluid cleaning device forming a second combined process fluid cleaning and processing device accommodated in a second casing.

9. Arrangement according to any of claims 6 to 8,
the second process fluid treatment device (22) and the second process fluid cleaning device (21) comprising a common second controller.

10. Arrangement according to any of the preceding claims, the arrangement being a component part of a dampening solution provision of a dampening device of a printing device (10, 20) of a printing machine (1), the process fluid being a dampening solution and the described process fluid bearing parts being dampening solution bearing parts.

11. Method comprising the steps of:
identifying a first process fluid outflow (SA1) of polluted process fluid to be cleaned that accumulates at a first printing device (10) of a printing machine (1) during operation per unit time,
identifying a second process fluid outflow of polluted process fluid to be cleaned that accumulates at a second printing device (20) of the printing machine (1) during operation per unit time,
providing an arrangement with a first process cleaning device (11) at the first printing device (10) of the printing machine (1), the provided first process fluid cleaning device (11) being provided with a cleaning performance that is equal to or exceeds the first process fluid outflow (SA1),
providing an arrangement with a second process cleaning device (21) at the second printing device (20) of the printing machine (1), the provided second process fluid cleaning device (21) being provided with a cleaning performance that is equal to or exceeds the second process fluid outflow,
wherein the provision of the arrangement with the first process fluid cleaning device (11) is done in a manner that during the operation of the printing machine (1) the entirety of the process fluid accumulated for cleaning at the first printing device (10) can be guided through the first process fluid cleaning device (11) and can be again fed into the first process fluid circuit in a cleaned condition,
wherein the provision of the arrangement with the second process fluid cleaning device (21) is done in a manner that during the operation of the printing machine (1) the entirety of the process fluid accumulated for cleaning at the second printing device (20) can be guided through the second process fluid cleaning device (21) and can again be fed into the second process fluid circuit in a cleaned condition.

## Revendications

1. Agencement sur une machine à imprimer (1),
l'agencement présentant une première arrivée de fluide de procédé (13), une première évacuation de fluide de procédé (14) et un premier dispositif de nettoyage de fluide de procédé (11), qui sont associés à un premier groupe d'impression (10) de la machine à imprimer (1),
la première arrivée de fluide de procédé (13) étant conçue de telle façon que le premier groupe d'impression (10) peut être alimenté pendant le fonctionnement de la machine à imprimer (1) par la première arrivée de fluide de procédé (13) avec un premier afflux de fluide de procédé (SZ1), la première évacuation de fluide de procédé (14) étant conçue de telle façon que la totalité du fluide de procédé à nettoyer présent au niveau du premier groupe d'impression (10) pendant le fonctionnement de la machine à imprimer (1) peut être amenée sous forme d'un premier flux d'écoulement de fluide de procédé (SA1) par la première évacuation de fluide de procédé (14) du premier dispositif de nettoyage de fluide de procédé (11),
le premier dispositif de nettoyage de fluide de procédé (11) présentant une performance de nettoyage qui est égale ou supérieure au premier flux d'écoulement de fluide de procédé (SA1) et
le premier dispositif de nettoyage de fluide de procédé (11) et la première arrivée de fluide de procédé (13) étant en communication l'un avec l'autre de telle façon que le premier flux d'écoulement de fluide de procédé (SA1) nettoyé dans le premier dispositif de nettoyage de fluide de procédé (11) peut être recirculé dans la première arrivée de fluide de procédé (13), l'agencement présentant une seconde arrivée de fluide de procédé (23), une seconde évacuation de fluide de procédé (24) et un second dispositif de nettoyage de fluide de procédé (21), qui sont associés à un second groupe d'impression (20) de la machine à imprimer (1),
la seconde arrivée de fluide de procédé (23) étant conçue de telle façon que le second groupe d'impression (20) peut être alimenté pendant le fonctionnement de la machine à imprimer (1) par la seconde arrivée de fluide de procédé (23) avec un second afflux de fluide de procédé,
la seconde évacuation de fluide de procédé (24) étant conçue de telle façon que la totalité du fluide de procédé à nettoyer présent au niveau du second groupe d'impression (20) pendant le fonctionnement de la machine à imprimer (1) peut être amenée sous forme d'un second flux d'écoulement de fluide de procédé par la seconde évacuation de fluide de procédé (24) du second dispositif de nettoyage de fluide de procédé (21),
le second dispositif de nettoyage de fluide de procédé (21) présentant une performance de nettoyage qui est égale ou supérieure au second flux d'écoulement de fluide de procédé et
le second dispositif de nettoyage de fluide de procédé (21) et la seconde arrivée de fluide de procédé (23) étant en communication l'un avec l'autre de telle façon que le second flux d'écoulement de fluide de procédé nettoyé dans le second dispositif de nettoyage de fluide de procédé (21) peut être recirculé dans la seconde arrivée de fluide de procédé (23).

2. Agencement selon la revendication 1,
l'agencement présentant en outre un premier appareil de traitement de fluide de procédé (12), la première arrivée de fluide de procédé (13) étant agencée de telle façon entre le premier appareil de traitement de fluide de procédé (12) et le premier groupe d'impression (10) que le premier afflux de fluide de procédé (SZ1), avec lequel le premier groupe d'impression (10) peut être alimenté, peut être prélevé du premier appareil de traitement de fluide de procédé (12).

3. Agencement selon la revendication 2,
l'agencement présentant en outre une première conduite de recirculation de fluide de procédé (15),
la première conduite de recirculation de fluide de procédé (15) étant agencée de telle façon entre le premier dispositif de nettoyage de fluide de procédé (11) et le premier appareil de traitement de fluide de procédé (12), que le premier flux d'écoulement de fluide de procédé (SA1) nettoyé dans le premier dispositif de nettoyage de fluide de procédé (11) peut être conduit par la première conduite de recirculation de fluide de procédé (15) dans le premier appareil de traitement de fluide de procédé (12) et de là, peut être recirculé dans l'arrivée de fluide de procédé (13).

4. Agencement selon l'une des revendications 2 ou 3,
l'agencement présentant en outre une première conduite de retour de fluide de procédé (16) qui est agencée entre le premier groupe d'impression (10) et le premier appareil de traitement de fluide de procédé (12) de telle façon qu'un premier flux partiel de fluide de procédé (ST1) peut être amené directement du premier groupe d'impression (10) dans le premier appareil de traitement de fluide de procédé (12) et/ou
dans lequel le premier appareil de traitement de fluide de procédé (12) et le premier dispositif de nettoyage de fluide de procédé (11) forment un premier appareil combiné de nettoyage et de traitement de fluide de procédé (17) placé dans un premier boîtier (18) et/ou
dans lequel le premier appareil de traitement de fluide de procédé (12) et le premier dispositif de nettoyage de fluide de procédé (11) présentent une première commande commune.

5. Agencement selon l'une des revendications précédentes, dans lequel entre les premiers composants décrits, agencés au niveau du premier groupe d'impression (10) et des composants au niveau d'autres groupes d'impression de la machine à imprimer (1), aucune connexion de conduite (L) n'existe en fonctionnement normal, qui permet un échange de fluide de procédé avec des composants d'un agencement au niveau d'un autre groupe d'impression.

6. Agencement selon l'une des revendications précédentes,
l'agencement présentant en outre un second appareil de traitement de fluide de procédé (22), la seconde arrivée de fluide de procédé (23) étant agencée entre le second appareil de traitement de fluide de procédé (22) et le second groupe d'impression (20) de telle façon que le second afflux de fluide de procédé, avec lequel le second groupe d'impression (20) peut être alimenté, peut être prélevé du second appareil de traitement de fluide de procédé (22).

7. Agencement selon la revendication 6,
l'agencement présentant en outre une seconde conduite de recirculation de fluide de procédé (25),
la seconde conduite de recirculation de fluide de procédé (25) étant agencée de telle façon entre le second dispositif de nettoyage de fluide de procédé (21) et le second appareil de traitement de fluide de procédé (22) que le second flux d'écoulement de fluide de procédé nettoyé dans le second dispositif de nettoyage de fluide de procédé (21) peut être conduit par la seconde conduite de recirculation de fluide de procédé (25) dans le second appareil de traitement de fluide de procédé (22) et de là, peut être recirculé dans la seconde arrivée de fluide de procédé (23) et/ou
l'agencement présentant en outre une seconde conduite de retour de fluide de procédé (26), qui est agencée de telle façon entre le second groupe d'impression (20) et le second appareil de traitement de fluide de procédé (22) qu'un second flux partiel de fluide de procédé peut être amené directement du second groupe d'impression (20) dans le second appareil de traitement de fluide de procédé (22).

8. Agencement selon la revendication 7,
dans lequel le second appareil de traitement de fluide de procédé (22) et le second dispositif de nettoyage de fluide de procédé (21) forment un second appareil combiné de nettoyage et de traitement de fluide de procédé placé dans un second boîtier.

9. Agencement selon l'une des revendications 6 à 8,
dans lequel le second appareil de traitement de fluide de procédé (22) et le second dispositif de nettoyage de fluide de procédé (21) présentent une seconde commande commune.

10. Agencement selon l'une des revendications précédentes, l'agencement étant un élément d'une alimentation en solution de mouillage pour un mécanisme de mouillage d'un groupe d'impression (10, 20) d'une machine à imprimer (1), le fluide de procédé étant une solution de mouillage et les pièces conduisant le fluide de procédé décrites sont des pièces conduisant la solution de mouillage.

11. Procédé comprenant les étapes consistant à
déterminer un premier flux d'écoulement de fluide de procédé (SA1) de fluide de procédé sali à nettoyer qui se présente au niveau d'un premier groupe d'impression (10) d'une machine à imprimer (1) pendant le fonctionnement courant par unité de temps,
déterminer un second flux d'écoulement de fluide de procédé de fluide de procédé sali à nettoyer qui se présente au niveau d'un second groupe d'impression (20) sur la machine à imprimer (1) pendant le fonctionnement courant par unité de temps,
mettre à disposition un agencement avec un premier dispositif de nettoyage de fluide de procédé (11) au niveau du premier groupe d'impression (10) de la machine à imprimer (1), le premier dispositif de nettoyage de fluide de procédé (11) mis à disposition étant mis à disposition avec une performance de nettoyage qui est égale ou supérieure au premier flux d'écoulement de fluide de procédé (SA1),
mettre à disposition un agencement avec un second dispositif de nettoyage de fluide de procédé (21) au niveau du second groupe d'impression (20) de la machine à imprimer (1), le second dispositif de nettoyage de fluide de procédé (21) mis à disposition étant mis à disposition avec une performance de nettoyage qui est égale ou supérieure au second flux d'écoulement de fluide de procédé,
la mise à disposition de l'agencement avec le premier dispositif de nettoyage de fluide de procédé (11) ayant lieu de telle façon que pendant le fonctionnement courant de la machine à imprimer (1) la totalité du fluide de procédé présent au niveau du premier groupe d'impression (10) pour le nettoyage peut être conduite à travers le premier dispositif de nettoyage de fluide de procédé (11) et être amenée de nouveau à l'état nettoyé dans le premier circuit de fluide de procédé et
la mise à disposition de l'agencement avec le second dispositif de nettoyage de fluide de procédé (11) ayant lieu de telle façon que pendant le fonctionnement courant de la machine à imprimer (1), la totalité du fluide de procédé présent au niveau du second groupe d'impression (20) pour le nettoyage peut être conduite à travers le second dispositif de nettoyage de fluide de procédé (21) et être amenée de nouveau à l'état nettoyé dans le second circuit de fluide de procédé.
